# FASCICULE DE BREVET EUROPEEN

(11) **EP 0 905 817 B1**
(45) Date de publication et mention de la délivrance du brevet: **24.05.2006**
(21) Numéro de dépôt: 98410101.4
(22) Date de dépôt: 11.09.1998
(51) Int. Cl.: H01R 4/24, H01R 13/71

(54) **Dispositif de connexion à élément de contact auto-dénudant**
Verbindungsvorrichtung mit Schneidklemmkontaktelement
Connecting arrangement with insulation displacement contact element

(30) Priorité: 24.09.1997 FR 9712092
(43) Date de publication de la demande: 31.03.1999
(73) Titulaire: SCHNEIDER ELECTRIC INDUSTRIES SAS, 92500 Rueil-Malmaison (FR)
(72) Inventeur: Pellicano, Joseph, 38050 Grenoble cedex 09 (FR); Linares, Louis, 38050 Grenoble cedex 09 (FR); Vanzetto, Daniel, 38050 Grenoble cedex 09 (FR); Lauraire, Michel, 38050 Grenoble cedex 09 (FR)
(74) Mandataire: Ritzenthaler, Jacques

(56) Documents cités:
- EP-A- 0 697 749
- US-A- 5 254 015
- US-A- 5 453 023

## Description

La présente invention concerne un dispositif de connexion à élément de contact auto-dénudant, pour la connexion des conducteurs de câbles ou de fils électriques ou de barres métalliques ou similaires, à une barrette métallique de distribution d'une borne d'un bornier de distribution, d'un appareil électrique ou similaire.

On connaît déjà un système de ce type décrit en particulier dans la demande de brevet européen EP 0 697 749 A1. Dans cette réalisation l'élément de contact auto-dénudant comporte deux bords affûtés pour permettre d'entailler l'isolant et d'assurer le contact avec le conducteur d'un câble ou d'un fil électrique. Cet élément de contact auto-dénudant est fixe et est associé à des moyens pour pousser le câble ou le fil électrique entre les bords parallèles coupants de l'élément de contact.

Cette réalisation est complexe, coûteuse et ne garantit pas d'une manière certaine la réalisation d'une connexion fiable. En effet, les moyens pour pousser le câble comprennent une vis disposée à l'intérieur d'un poussoir qui se déplace en translation dans un puits sous l'effet de la rotation de la vis. Pour déplacer le poussoir de façon suffisante pour amener le câble dans l'élément de contact auto-dénudant, c'est-à-dire pour assurer sa connexion, il faut donner plusieurs tours complets à la vis.

En outre, le câble n'est pas tenu pendant cette opération et peut s'échapper s'il n'est pas retenu en position par l'opérateur avant d'être bloqué en position par l'action des bords tranchants de l'élément de contact auto-dénudant sur l'isolant du câble ou du fil électrique.

La présente invention se propose d'offrir un dispositif de connexion à élément de contact auto-dénudant et qui ne présente pas les inconvénients cités du système connu. Il ne comporte que très peu de pièces, ce qui le rend économique et fiable. Le câble ou le fil électrique reste dans une position fixe pendant l'opération de raccordement, ce qui garantit la qualité de la connexion. Le mouvement auquel est soumis l'élément de contact est un déplacement simple, en l'occurrence de préférence une rotation d'un quart ou d'un demi-tour, ce qui permet de simplifier à l'extrême les pièces mécaniques du système et par conséquent de réduire les coûts de production.

Un dispositif de connexion tel que défini en préambule est connu du document US 5254015.

Dans ce but, le dispositif est caractérisé par les caractéristiques de la revendication 1.

D'une manière préférentielle, la fente auto-dénudante s'étend sur une longueur correspondant à un angle compris entre 45 et 270° et de préférence voisin de 180°.

La pièce de forme sensiblement cylindrique tubulaire de l'élément de contact auto-dénudant comporte avantageusement plusieurs fentes disposées parallèlement. Ces fentes peuvent avoir des sections transversales différentes pour correspondre à des diamètres de câbles ou de fils électriques différents.

La présente invention sera mieux comprise en référence à la description d'exemples de réalisation donnés à titre d'exemples non limitatifs et aux dessins annexés dans lesquels :
- la figure 1A représente une vue en coupe d'une forme de réalisation du dispositif de connexion selon l'invention dans une position dans laquelle le câble n'est pas encore raccordé,
- la figure 1 B représente une vue similaire à celle de la figure 1A, dans laquelle le dispositif de connexion est dans une position où le câble est raccordé,
- les figures 2A et 2B sont des vues en perspective représentant deux formes de réalisation particulières d'un élément de contact auto-dénudant du dispositif selon l'invention,
- la figure 3 illustre un bornier de distribution de connexion très simple comportant des dispositifs de connexion selon l'invention,
- la figure 4 est une vue en perspective du bornier de distribution de la figure 3, partiellement coupé pour montrer la disposition des dispositifs de connexion qu'il contient,
- la figure 5 est une vue en perspective d'une variante de réalisation de l'élément de contact auto-dénudant,
- les figures 6A, 6B et 6C sont des vues respectivement en perspective et en élévation d'une autre variante de réalisation de l'élément de contact auto-dénudant, qui permet par sa forme un accouplement avec un outil tel qu'une clé ou un tournevis pour l'entraîner en rotation autour de son axe de symétrie,
- les figures 7A, 7B, 7C et 7D sont des vues en perspective illustrant une autre forme de réalisation du dispositif selon l'invention et une utilisation particulière de ce dispositif, et
- les figures 8, 8a, 8b, 8c illustrent une autre réalisation du dispositif de l'invention.

En référence aux figures 1 A et 1 B, le dispositif de connexion 10 est par exemple monté dans un bornier de distribution 11 qui comporte au moins un logement de réception 12 de ce dispositif. Ce dispositif pourrait également être monté dans tout autre appareil électrique pour servir de borne de raccordement de conducteurs extérieurs d'un circuit.

Le dispositif de connexion 10 proprement dit comporte principalement un élément de contact auto-dénudant constitué d'une pièce sensiblement cylindrique tubulaire 13 composée d'une paroi latérale 13a et d'un embout d'extrémité 13b qui prolonge la paroi latérale vers l'extrémité ouverte du logement 12. L'embout 13b a de préférence une section réduite par rapport au diamètre de la paroi latérale 13a et comporte un évidement central 13c, décrit plus en détail en référence aux figures 2A et 2B, qui permet, par sa forme, un accouplement avec un outil tel qu'une clé ou un tournevis pour entraîner la pièce 13 en rotation autour de son axe de symétrie. L'évidement central pourrait également être remplacé par une protubérance avec deux faces planes opposées pour permettre l'utilisation d'une clé, telle qu'une clé à fourche par exemple.

Le bornier de distribution 11 comporte une barrette métallique 14 de raccordement électrique qui peut avoir une forme quelconque à condition qu'elle soit adaptée pour être en contact étroit avec la pièce 13. A cet effet, cette pièce 13 comporte au moins une zone 15 ayant une surface périphérique lisse qui assure un contact électrique fiable avec ladite barrette métallique 14.

La paroi latérale 13a de la pièce 13 comporte une ouverture en forme de fente allongée 16 dont la section transversale passe d'une valeur égale ou supérieure au diamètre du câble ou du fil électrique 17 comportant un conducteur central 18 et au moins une couche périphérique d'un isolant 19, au voisinage d'une de ses extrémités, à une valeur égale et, de préférence, légèrement inférieure au diamètre du conducteur central 18, au voisinage de son extrémité opposée. Les bords 16a et 16b de la fente 16 sont coupants de telle manière que l'isolant 19 soit coupé et que le conducteur 18 soit légèrement entaillé lorsque le câble ou le fil électrique est passé d'une extrémité de cette fente à l'autre. Ce passage s'effectue sans déplacement du câble ou du fil électrique 17, mais suite à une rotation de la pièce 13. Les deux positions sont respectivement représentées par les figures 1 A et 1 B.

On notera que des moyens (non représentés) formant butée de limitation de la course en rotation du cylindre pourront être prévus par exemple à la partie inférieure ou supérieure dudit cylindre.

Les figures 2A et 2B représentent, sous la forme de vues en perspective, deux variantes de réalisation de la pièce 13 sensiblement cylindrique tubulaire. L'embout 13b présente dans sa partie centrale un évidement 20 qui correspond au profil d'un tournevis cruciforme dans la construction selon la figure 2A et d'un tournevis plat dans la construction selon la figure 2B.

On voit sur ces figures la forme particulière de la fente 16 ainsi que ses bords coupants 16a et 16b.

La figure 3 représente le bornier de distribution 11, vu en perspective, et représenté en coupe par les figures 1A et 1 B. Il comporte un corps allongé ayant plusieurs logements 12 dans lesquels sont disposés respectivement plusieurs dispositifs de connexion 10. A chaque logement 12 contenant un dispositif de connexion 10 correspond une ouverture en forme de tunnel d'accès 21, disposée latéralement sur le corps du bornier 11, pour recevoir et guider un câble ou un fil électrique 17 en direction de la fente 16 auto-dénudante de l'élément de contact auto-dénudant correspondant.

La figure 4 représente le bornier de distribution 11 de la figure 3, partiellement coupé et montre en particulier, la forme spécifique de la barrette métallique de distribution 14 qui assure le contact électrique avec les pièces sensiblement cylindriques tubulaires 13 des éléments de contact auto-dénudants. Cette barrette est pliée de manière à former une succession de U inversés 22 dans lesquels sont encastrées les pièces 13. Le contact étroit de la barrette métallique et de la pièce 13 correspondante est assuré en trois zones d'appui quelle que soit la position de la pièce, ce qui garantit une bonne connexion électrique.

La figure 5 représente une variante de réalisation de la pièce 13 dont la paroi latérale 13a est pourvue de trois fentes 16 disposées parallèlement, respectivement destinées à assurer la connexion de trois câbles ou fils électriques 17. Ces fentes peuvent être identiques ou avoir des dimensions différentes pour permettre de raccorder des câbles ou des fils électriques de diamètres différents.

Selon une autre réalisation, une fente pouvant accepter des câbles ou fils de différents diamètres, telle que représentée en figure 9, pourra être utilisée. Cette fente comporte, entre la zone d'introduction du câble et la zone de connexion, un ensemble de créneaux (c) situés de part et d'autre de l'axe (x) de la fente.

Les figures 6A, 6B et 6C représentent respectivement des vues en perspective (figure 6A) et en élévation (figures 6B et 6C) d'une autre variante de réalisation d'une pièce 13 sensiblement cylindrique et tubulaire de l'élément de contact auto-dénudant. Dans cette réalisation, la paroi latérale 13a de la pièce 13 comporte trois fentes disposées sensiblement parallèlement, soit une fente centrale 16 sensiblement identique à celle décrite précédemment, destinée à recevoir une barre conductrice 23, et deux fentes 24, à bords parallèles non coupants qui ont pour unique fonction de donner des propriétés élastiques à la pièce 13.

On notera que dans cette réalisation, les butées mécaniques correspondant aux positions "connectée" et "déconnectée" du dispositif sont avantageusement formés par les deux bords de la fente situés à ses deux extrémités.

Le principe de fonctionnement est identique à celui décrit ci-dessus. La barre métallique est engagée comme le câble ou le fil élastique dans la fente 16 et la pièce 13 est tournée de telle manière que les bords de la fente mordent par leurs bords coupants dans l'épaisseur du conducteur.

Les figures 7A, 7B, 7C illustrent une autre forme de réalisation de la pièce sensiblement cylindrique tubulaire de l'élément de contact auto-dénudant, ainsi qu'une utilisation spécifique du dispositif 10. La pièce 13 est composée de deux parties, une partie métallique 30 et une partie isolante 31 en forme de plot, retenue par deux pattes 32 découpées dans la paroi latérale 13a de la pièce 13, et qui s'engagent dans deux évidements 33 diamétralement opposés ménagés dans le plot constituant la partie isolante 31.

Cette pièce 13 est associée à une plaque métallique 34 dans laquelle sont ménagés des alvéoles 35 destinés à recevoir la partie inférieure de la pièce 13. Lorsque cette pièce 13 est engagée dans l'alvéole correspondant de la plaque métallique 34, elle peut occuper deux positions illustrées respectivement par les figures 7C et 7D. Dans la position de la figure 7C, le contact entre la pièce 13 et la plaque métallique 34 se fait au niveau de la partie isolante 31, les pattes métalliques 32 étant disposées dans la zone allongée de l'alvéole et n'ayant pas de contact avec les parois de ce dernier et, par conséquent, avec la plaque métallique 34.

Dans la position de la figure 7D, le contact entre la pièce 13 et la plaque métallique se fait au moyen des pattes métalliques 32. Dans cette position, le contact entre la pièce 13 et la plaque métallique est établi.

Par conséquent, ce dispositif permet de déconnecter électriquement la pièce 13 de la plaque métallique 34 au moment de l'introduction d'un câble ou d'un fil électrique en vue de sa connexion et d'assurer le couplage électrique au moment de la rotation de la pièce 13 en même temps que s'effectue la connexion du câble ou du fil électrique, d'une barre métallique ou similaire.

Les figures 8, 8a, 8b, 8c montrent un mode particulier de réalisation de la pièce 13 par enroulement et sertissage. La pièce prédécoupée (fig. 8) est enroulée (fig. 8a, 8b, 8c), puis les lèvres (I) situées aux extrémités sont serties à environ 45°.
La fente 30 constitue l'élément de connexion avec la barrette 14, laquelle peut aussi bien être la plage de raccordement d'un appareil de type disjoncteur ou contacteur, ou bien la barrette de connexion de la figure 4.

## Revendications

1. Dispositif de connexion à élément de contact auto-dénudant, pour la connexion des conducteurs de câbles ou de fils électriques ou de barres métalliques ou similaires, à une barrette métallique de distribution d'une borne d'un bornier de distribution, d'un appareil électrique ou similaire, l'élément de contact auto-dénudant comporte une pièce (13) de forme sensiblement cylindrique, tubulaire, montée dans un logement (12) de telle manière que la pièce soit rotative autour de son axe de symétrie à l'intérieur de ce logement et la pièce comporte d'une part au moins une ouverture en forme de fente allongée (16) ménagée sur sa paroi latérale (13a), cette fente ayant au moins un bord coupant et une dimension transversale se réduisant progressivement d'une extrémité longitudinale de la fente à l'autre, d'une valeur correspondant au moins à la section du câble ou du fil électrique (17) ou analogue à connecter à une valeur correspondant au plus à la section du conducteur de ce câble ou fil électrique, **caractérisé en ce que** la paroi latérale de cette pièce comportant au moins une zone présentant une surface (15) périphérique lisse qui est en contact étroit avec ladite barrette métallique (14), et ladite pièce comportant d'autre part des moyens ménagés à l'une de ses extrémités pour la mettre en rotation au moyen d'un outil, tel que notamment une clé ou un tournevis.

2. Dispositif selon la revendication 1, **caractérisé en ce que** lesdits moyens ménagés à l'une des extrémités de la pièce (13) de forme sensiblement cylindrique tubulaire de l'élément de contact auto-dénudant comportent un embout d'extrémité (13b) présentant une protubérance ou un creux (13c) ayant au moins deux surfaces planes sensiblement parallèles, pour offrir une prise à une clé ou à un tournevis.

3. Dispositif selon la revendication 2, **caractérisé en ce que** ledit embout (13b) a une section rétrécie par rapport à la section de la paroi latérale (13d) de la pièce (13).

4. Dispositif selon la revendication 1, **caractérisé en ce que** ladite fente (16) s'étend sur une longueur correspondant à un angle compris entre 45 et 270°, et de préférence voisin de 180°

5. Dispositif selon la revendication 1, **caractérisé en ce que** ladite pièce (13) de forme sensiblement cylindrique tubulaire de l'élément de contact comporte plusieurs fentes (16) disposées sensiblement parallèlement.

6. Dispositif selon la revendication 5, **caractérisé en ce que** les différentes fentes (16) ont des dimensions transversales différentes et sont agencées pour assurer la connexion de câbles et/ou fils électriques (17) et/ou de barres métalliques de sections différentes.

7. Dispositif selon la revendication 1, **caractérisé en ce que** ladite pièce (13) de forme sensiblement cylindrique tubulaire de l'élément de contact auto-dénudant comporte au moins une fente supplémentaire (24) ménagée dans sa paroi latérale (13a), pour donner de l'élasticité à cette dernière.

8. Dispositif selon la revendication 7, **caractérisé en ce que** ladite fente (24) supplémentaire comporte des bords parallèles non coupants.

9. Dispositif selon la revendication 1, **caractérisé en ce que** ladite pièce de forme sensiblement cylindrique tubulaire de l'élément de contact auto-dénudant comporte une partie métallique et une partie isolante (31) sous la forme d'un plot maintenu en position au moyen de deux pattes métalliques (32) engagées dans des évidements (33) dudit plot, cette pièce étant agencée pour être disposée dans des alvéoles (35) d'une plaque métallique (34), de telle manière que le contact électrique entre la pièce (13) et la plaque métallique (34) soit établi ou interrompu selon la position de la pièce (13), le contact physique entre la pièce et la plaque s'effectuant soit au niveau des pattes métalliques (32) soit au niveau de la partie isolante (31) en forme de plot, selon la position de la pièce (13).

10. Dispositif selon l'une quelconque des revendications 1 à 5, **caractérisé en ce que** l'une au moins des fentes comporte, entre la zone d'introduction du câble et la zone de connexion, un ensemble de créneaux (C) situés de part et d'autre de l'axe (X) de la fente.

11. Dispositif selon l'une quelconque des revendications précédentes, **caractérisé en ce que** le cylindre de connexion est réalisé par enroulement et sertissage d'une pièce prédécoupée.

## Patentansprüche

1. Verbindungsvorrichtung mit selbstabisolierendem Kontaktelement zur Verbindung der Leiter von Kabeln, Leiterdrähten, Stromschienen o.ä. mit einer Metall-Verbindungsschiene einer Klemme eines Vielfachklemmsystems, eines elektrischen Schaltgeräts o.ä., welches selbstabisolierende Kontaktelement ein annähernd zylindrisch und rohrförmig ausgebildetes Teil (13) umfasst, das in einer Aufnahme (12) angeordnet ist, derart dass das Teil im Inneren dieser Aufnahme um seine Symmetrieachse verdreht werden kann, wobei das Teil auf einer Seite mindestens eine in seiner Seitenwand (13a) ausgebildete Öffnung in Form eines länglichen Schlitzes (16) aufweist, welcher Schlitz mindestens einen Schneidrand umfasst und eine Öffnungsweite aufweist, die in Querrichtung gesehen von einem Längsrand des Schlitzes zum anderen von einem Wert, der mindestens dem Durchmesser des anzuschließenden Kabels oder Leiterdrahts (17) o.ä. entspricht, zu einem Wert, der maximal dem Durchmesser des Leiters dieses Kabels bzw. Leiterdrahts entspricht, kontinuierlich abnimmt, **dadurch gekennzeichnet, dass** die Seitenwand dieses Teils mindestens einen Bereich mit einer glatten Umfangsfläche (15) aufweist, die in engem Kontakt mit der genannten Verbindungsschiene steht (14), und dass das genannte Teil an einem seiner Enden ausgebildete Mittel aufweist, um es mit Hilfe eines Werkzeugs, wie beispielsweise eines Schlüssels oder eines Schraubendrehers verdrehen zu können.

2. Vorrichtung nach Anspruch 1, **dadurch gekennzeichnet, dass** die genannten, an einem Ende des annähernd zylinderrohrförmigen Teils (13) des selbstabisolierenden Kontaktelements ausgebildeten Mittel einen Endabschnitt (13b) mit einem Vorsprung oder einem Hohlraum (13c) aufweisen, der mindestens zwei, annähernd parallel zueinander angeordnete ebene Flächen aufweist, die das Ansetzen eines Schlüssels oder eines Schraubendrehers erlauben.

3. Vorrichtung nach Anspruch 2, **dadurch gekennzeichnet, dass** der genannte Endabschnitt (13b) einen geringeren Querschnitt aufweist als die Seitenwand (13d) des Teils (13).

4. Vorrichtung nach Anspruch 1, **dadurch gekennzeichnet, dass** sich der genannte Schlitz (16) über eine Länge erstreckt, die einem Winkel von zwischen 45° und 270°, vorzugsweise von etwa 180° entspricht.

5. Vorrichtung nach Anspruch 1, **dadurch gekennzeichnet, dass** das genannte, annähernd zylinderrohrförmige Teil (13) des Kontaktelements mehrere, annähernd parallel zueinander angeordnete Schlitze (16) aufweist.

6. Vorrichtung nach Anspruch 5, **dadurch gekennzeichnet, dass** die einzelnen Schlitze (16) unterschiedliche Querabmessungen aufweisen und dazu ausgelegt sind, die Verbindung von Kabeln und/oder Leiterdrähten (17) und/oder Stromschienen unterschiedlichen Querschnitts zu gewährleisten.

7. Vorrichtung nach Anspruch 1, **dadurch gekennzeichnet, dass** das annähernd zylinderrohrförmige genannte Teil (13) des selbstabisolierenden Kontaktelements mindestens einen in seiner Seitenwand (13a) ausgebildeten zusätzlichen Schlitz (24) aufweist, um dieser Seitenwand Elastizität zu verleihen.

8. Vorrichtung nach Anspruch 7, **dadurch gekennzeichnet, dass** der genannte Schlitz (24) parallel zueinander angeordnete nicht schneidende Ränder aufweist.

9. Vorrichtung nach Anspruch 1, **dadurch gekennzeichnet, dass** das genannte, annähernd zylinderrohrförmige Teil des selbstabisolierenden Kontaktelements einen Metallteil und einen als Zapfen ausgebildeten lsolierstoffteil (31) umfasst, der durch zwei in Ausnehmungen (33) des genannten Zapfens eingreifende Metallfortsätze (32) in seiner Stellung gehalten wird, wobei das genannte Teil dazu ausgelegt ist, in Aussparungen (35) einer Metallplatte (34) eingesetzt zu werden, derart dass der elektrische Kontakt zwischen dem Teil (13) und der Metallplatte (34) je nach Stellung des Teils (13) hergestellt oder unterbrochen ist, und der physikalische Kontakt zwischen dem Teil und der Platte je nach Stellung des Teils (13) entweder im Bereich der Metallfortsätze (32) oder im Bereich des als Zapfen ausgebildeten Isolierstoffteils (31) erfolgt.

10. Vorrichtung nach irgendeinem der Ansprüche 1 bis 5, **dadurch gekennzeichnet, dass** mindestens einer der Schlitze zwischen dem Einführungsbereich des Kabels und dem Verbindungsbereich mehrere Absätze (C) aufweist, die auf beiden Seiten der Mittelachse (X) des Schlitzes ausgebildet sind.

11. Vorrichtung nach irgendeinem der vorhergehenden Ansprüche, **dadurch gekennzeichnet, dass** der Verbindungszylinder durch Aufrollen und Crimpen eines Stanzteils hergestellt wird.

## Claims

1. Connecting device with a self-baring contact part for connecting conductors of electric cables or wires or of metal bars or the like to a metal distribution strip of a terminal of a distribution terminal block of an electric apparatus or the like the self-baring contact part comprising a tubular part (13) of substantially cylindrical shape fitted in a housing (12) in such a way that the part is rotating around its axis of symmetry inside this housing, and the part comprising on the one hand at least one opening in the form of an elongate slit (16) arranged on its side wall (13a), this slit having at least one cutting edge and a transverse dimension that becomes progressively smaller from one longitudinal end of the slit to the other, from a value corresponding at least to the cross-section of the electric cable or wire (17) or the like to be connected to a value corresponding at the most to the cross-section of the conductor of this electric cable or wire **characterized in that** the side wall of this part comprises at least one zone presenting a smooth peripheral surface (15) that is in close contact with said metal bar (14), and said part comprises on the other hand means arranged at one of the ends thereof to make the part rotate by means of a tool, such as in particular a spanner or a screwdriver.

2. Device according to claim 1, **characterized in that** said means arranged at one of the ends of the tubular part (13) of substantially tubular cylindrical shape of the self-baring contact part comprise an end-part (13b) presenting a protuberance or a hollow (13c) having at least two substantially parallel flat surfaces to provide a grip for a spanner or a screwdriver.

3. Device according to claim 2, **characterized in that** said end-part (13b) has a narrower cross-section than the cross-section of the side wall (13d) of the part (13).

4. Device according to claim 1, **characterized in that** said slit (16) extends over a length corresponding to an angle comprised between 45° and 270° and preferably close to 180°.

5. Device according to claim 1, **characterized in that** said tubular part (13) of substantially tubular cylindrical shape of the self-baring contact part comprises several slits (16) arranged substantially in parallel.

6. Device according to claim 5, **characterized in that** the different slits (16) have different transverse dimensions and are arranged to ensure connection of electric cables and/or wires (17) and/or of metal bars of different cross-sections.

7. Device according to claim 1, **characterized in that** said tubular part (13) of substantially tubular cylindrical shape of the self-baring contact part comprises at least one additional slit (24) arranged in the side wall (13a) thereof to give the latter flexibility.

8. Device according to claim 7, **characterized in that** said additional slit (24) comprises non-cutting parallel edges.

9. Device according to claim 1, **characterized in that** said tubular part (13) of substantially tubular cylindrical shape of the self-baring contact part comprises a metal part and an insulating part (31) in the form of a pad held in position by means of two metal lugs (32) engaged in recesses (33) of said pad, this part being arranged so as to be housed in recesses (35) of a metal plate (34) in such a way that electrical contact between the part (13) and the metal plate (34) is made or broken depending on the position of the part (13), physical contact between the part and the plate taking place either at the level of the metal lugs (32) or at the level of the insulating part (31) in the form of a pad, depending on the position of the part (13).

10. Device according to any one of the claims 1 to 5, **characterized in that** at least one of the slits comprises a set of crenelations (C) situated on each side of the axis (x) of the slit, between the cable insertion zone and the connecting zone.

11. Device according to any one of the foregoing claims, **characterized in that** the connection cylinder is achieved by winding and crimping of a pre-cut part.
